# EUROPÄISCHE PATENTSCHRIFT

(11) **EP 2 433 686 B1**
(45) Veröffentlichungstag und Bekanntmachung des Hinweises auf die Patenterteilung: **04.12.2013**
(21) Anmeldenummer: 10179057.4
(22) Anmeldetag: 23.09.2010
(51) Int. Cl.: A63H 19/24

(54) **Verfahren zum Erfassen von Ereignissen bei einer digitalen elektrischen Modellbahn**
Method for recording events in a digital electric model railway
Procédé de détection d'évènements dans un modèle réduit numérique électrique

(43) Veröffentlichungstag der Anmeldung: 28.03.2012
(73) Patentinhaber: Gebrüder Märklin & Cie. Gesellschaft mit beschränkter Haftung, 73033 Göppingen (DE)
(72) Erfinder: Kielkopf, Andreas, 73066 Uhingen (DE); Bosch, Hans-Martin, Dr., 73035 Göppingen (DE); Schmitz, Rainer, 73099 Adelberg (DE); Lingens, Martin, 70599 Stuttgart (DE)
(74) Vertreter: Hoeger, Stellrecht & Partner Patentanwälte

(56) Entgegenhaltungen:
- DE-B4-102004 016 636
- US-A1- 2008 139 083
- US-B1- 6 275 739

## Beschreibung

Die Erfindung betrifft ein Verfahren nach dem Oberbegriff von Anspruch 1.

Bei digitalen Modellbahnen, insbesondere Modelleisenbahnen, ist es bekannt, mittels der Sensoren Ereignisse im Spielbetrieb zu erfassen und der mindestens einen Steuereinheit anhand der Decoder unter Angabe der dem jeweiligen Sensor zugeordneten Adresse mitzuteilen. Dies hat den Zweck, der mindestens einen Steuereinheit Informationen betreffend den Zustand der Modellbahn bereitzustellen, so dass die mindestens eine Steuereinheit beispielsweise in Abhängigkeit vom Eintritt eines Ereignisses vorgegebene Steuerbefehle an die Modellbahnartikel überträgt, die den weiteren Ablauf des Spielbetriebs bestimmen. Im Fall einer digitalen elektrischen Modelleisenbahn handelt es sich bei einem Ereignis beispielsweise um das erfolgreiche Ankoppeln eines Waggons an ein Triebfahrzeug, dessen Decoder die mindestens eine Steuereinheit über das Ankoppeln informiert. In diesem Fall kann etwa vorgesehen sein, dass die mindestens eine Steuereinheit nach dem Empfang der Meldung einen Fahrbefehl an das Triebfahrzeug überträgt, eine bestimmte Fahrstufe einzunehmen und so den zusammengestellten Zug in Bewegung zu setzen. Ein weiteres Ereignis ist zum Beispiel das Passieren eines bestimmten, etwa vor einem Bahnhof oder einem Tunnel angeordneten Gleisabschnittes durch einen Zug, was mittels eines so genannten Reed-Kontaktes erfasst und durch dessen Decoder der mindestens einen Steuereinheit gemeldet wird. Weitere Ereignisse sind beispielsweise das Einnehmen einer bestimmten Hub- oder Senkstellung für Ladegut eines elektrischen antreibbaren und mit einem Decoder ausgestatteten Spielkranes oder das Einnehmen einer bestimmten Weichenstellung einer mit einem Decoder ausgestatteten Weiche.

Weist die Modellbahn eine Vielzahl von Modellbahnartikeln auf, deren Decoder Ereignisse im Spielbetrieb an die mindestens eine Steuereinheit melden, kann dies seitens der mindestens einen Steuereinheit zu einer Überlagerung beim Empfang der gemeldeten Ereignisse führen. Dies erschwert es oder macht es sogar gänzlich unmöglich festzustellen, unter welchen Adressen die jeweiligen Ereignisse gemeldet werden. Es besteht daher einerseits die Gefahr, dass die mindestens eine Steuereinheit gar keine Information über den Eintritt gewisser Ereignisse erhält. Andererseits kann, um den korrekten Empfang der Meldung über das Ereignis seitens der mindestens einen Steuereinheit sicherzustellen, die Meldung über das Ereignis von den Decodern wiederholt gesendet werden. Allerdings führt dies zu einer Vielzahl an sich unnötiger Meldungen, die einander ebenfalls überlagern und beeinflussen können. Ferner ist denkbar, dass Meldungen über Ereignisse mit Rückmeldungen der Decoder etwa auf Fahrbefehle der mindestens einen Steuereinheit interferieren, was es erfordert, die Fahrbefehle mehrfach zu senden, bis bei der mindestens einen Steuereinheit eine Rückmeldung auf einen Fahrbefehl eintrifft. Dies erfordert in der mindestens einen Steuereinheit einen erheblichen Verwaltungsaufwand, um die Übertragung der Fahrbefehle und den Empfang der Rückmeldungen miteinander zu synchronisieren und diese ebenso wie den Empfang der Meldungen über Ereignisse zu verwalten.

Die US 2008/0139083 A1 beschreibt eine Modellbahnanlage, die eine oder mehrere Komponenten mit einem einen Zustand einnehmenden Sensor sowie einen mit dem Sensor gekoppelten Auslöser umfasst. Der Sensor ist in der Lage, eine Aktion eines Benutzers oder Objektes im Spielbereich oder eine Nähe des Objektes zu erfassen und den Zustand des Sensors gemäß der erfassten Aktion oder Nähe einzustellen. Eine Steuerung bestimmt den Zustand des Sensors und führt eine Aktion gemäß dem Zustand des Sensors aus, oder löst eine solche Aktion aus.

Aufgabe der vorliegenden Erfindung ist es, ein gattungsgemäßes Verfahren bereitzustellen, das es erlaubt, genauere Informationen über den Zustand der digitalen elektrischen Modellbahn zu erhalten.

Diese Aufgabe wird bei einem Verfahren der eingangs genannten Art erfindungsgemäß durch die Merkmale des kennzeichnenden Teils von Anspruch 1 gelöst.

Beim erfindungsgemäßen Verfahren wird ein Ereignis von einem Decoder erst dann gemeldet, wenn die mindestens eine Steuereinheit eine Aufforderung diesbezüglich an den Decoder richtet, wobei die Aufforderung an diejenige mindestens eine Adresse gerichtet werden kann, welche dem mindestens einen Sensor zugeordnet ist. Die Adresse oder die Mehrzahl von Adressen, die von der mindestens einen Steuereinheit zur Meldung eines möglichen Ereignisses aufgefordert werden, können von der mindestens einen Steuereinheit ausgewählt werden. Dadurch ist die Wahrscheinlichkeit gegenüber dem herkömmlichen Verfahren mit spontanen Meldungen über Ereignisse verringerbar, dass Meldungen von Ereignissen einander überlagern, und die Überlagerungen von Meldungen können sogar gänzlich ausgeschlossen werden, wenn die Adressen individuell zur Meldung eines Ereignisses aufgefordert werden. Zudem ist die Wahrscheinlichkeit verringerbar, dass eine oder mehrere Meldungen über Ereignisse mit Rückmeldungen der Decoder auf Fahrbefehle der mindestens einen Steuereinheit interferieren. Zu diesem Zweck kann vorgesehen sein, dass die mindestens eine Steuereinheit eine Aufforderung zur Meldung an den oder die Decoder nur in bestimmten Aufforderungszyklen sendet, innerhalb welcher keine Rückmeldungen von Decodern auf Fahrbefehle der mindestens einen Steuereinheit gesendet werden. Im Ergebnis erhält man auf Seiten der mindestens einen Steuereinheit eine bessere Information über den Zustand der Modellbahn, weil die Wahrscheinlichkeit der Überlagerung von Meldungen über Ereignisse untereinander sowie mit Rückmeldungen auf Fahrbefehle verringert werden kann.

Vorteilhafterweise werden, wie bereits erwähnt, von der mindestens einen Steuereinheit in zeitlichen Abständen Aufforderungen an die Decoder gesendet, Ereignisse zu melden, etwa in Aufforderungszyklen, innerhalb derer die mindestens eine Steuereinheit mit den Decodern nur zur Ermittlung von Ereignissen, gegebenenfalls von Ereignisarten sowie deren Löschung in den Decodern kommuniziert, nicht aber zur Übertragung und Bestätigung von Fahrbefehlen.

Typischerweise umfasst die Modellbahn nicht nur einen Sensor, der mit einem Decoder gekoppelt ist oder von diesem umfasst wird, sondern eine Vielzahl von jeweils einer Adresse zugeordneten Sensoren zum Erfassen der Ereignisse im Spielbetrieb. Die mindestens eine Steuereinheit kann die Mehrzahl von Adressen sukzessive zur Meldung von Ereignissen auffordern und dadurch nach und nach alle in den Decodern gespeicherten Ereignisse erfassen.

Aufforderungen der mindestens einen Steuereinheit zur Meldung von Ereignissen werden in in Aufforderungsrunden eingeteilte Aufforderungszyklen gesendet, wobei in jeder Aufforderungsrunde Aufforderungen an eine oder mehrere Adressen gesendet werden und in einer ersten Aufforderungsrunde des Aufforderungszyklus eine Aufforderung an einen anfänglichen Adressbereich gesendet wird, der eine vorgegebene Anzahl von einem Sensor zugeordneten Adressen der Decoder umfasst. Dies ist insbesondere dann von Vorteil, wenn die Modellbahn zwar eine Vielzahl von Sensoren zur Erfassung von Ereignissen aufweist, innerhalb eines vorgegebenen Zeitintervalls aber im Durchschnitt jeweils nur eine eher geringe Menge der Sensoren ein Ereignis erfassen. Durch Senden einer Aufforderung an den anfänglichen Adressbereich in einer ersten Aufforderungsrunde des Aufforderungszyklus kann dadurch schnell ermittelt werden, ob in den Decodern überhaupt Ereignisse gespeichert sind. Ist dies nicht der Fall, d.h. es liegt nicht zumindest eine positive Meldung eines Ereignisses auf die erste Aufforderung der mindestens einen Steuereinheit vor, kann die mindestens eine Steuereinheit beispielsweise nach Ablauf einer vorgebbaren Zeitdauer erneut einen Aufforderungszyklus mit einer an den anfänglichen Adressbereich gerichteten ersten Aufforderungsrunde beginnen. Liegt zumindest eine positive Meldung über ein Ereignis vor, kann in nachfolgenden Aufforderungsrunden ermittelt werden, unter welcher Adresse des anfänglichen Adressbereiches das Ereignis gemeldet wurde.

In nachfolgenden Aufforderungsrunden, sofern jeweils zumindest eine positive Meldung über ein Ereignis erfolgt, wird der zur Meldung aufgeforderte Adressbereich so weit beschränkt, bis eine Aufforderung zur Meldung an eine einzelne Adresse gesendet wird. Dies ermöglicht es, durch weitere Aufforderungen in den der ersten Aufforderungsrunde nachfolgenden Aufforderungsrunden diejenigen Adressen zu ermitteln, unter denen eine Meldung über ein Ereignis an die mindestens eine Steuereinheit gesendet wird.

Günstig ist es, wenn keine Meldung des Decoders auf die Aufforderung der mindestens einen Steuereinheit gesendet wird, wenn kein Ereignis gespeichert ist. Damit lässt sich die Anzahl der von den Decodern an die mindestens eine Steuereinheit gesendeten Meldungen reduzieren und somit auch die Wahrscheinlichkeit verringern, dass Meldungen der Decoder einander überlagern. Ergeht keine Meldung des Decoders auf die Aufforderung der mindestens einen Steuereinheit, beinhaltet dies für die mindestens eine Steuereinheit zudem die Information, dass mit dem mindestens einen Sensor kein Ereignis erfasst worden ist.

Vorzugsweise wird die Art des Ereignisses mittels des mindestens einen Sensors erfasst, im Decoder gespeichert und der mindestens einen Steuereinheit auf die Aufforderung hin gemeldet. Dadurch erhält die mindestens eine Steuereinheit zusätzliche Informationen über den Zustand der Modellbahn. So kann sie anhand der Meldung des Decoders nicht nur ermitteln, dass ein Ereignis eingetreten ist, sondern ihr ist auch die Art des eingetretenen Ereignisses bekannt. Dies kann beispielsweise für den weiteren Ablauf des Spielbetriebs berücksichtigt werden. Im Falle des eingangs erwähnten Kontakts ist zum Beispiel denkbar, dass der mindestens einen Steuereinheit nicht nur gemeldet wird, dass ein Zug den Kontakt passiert hat, sondern dass ihr auch die Anzahl der den Kontakt passierenden Achsen des Zuges gemeldet wird, so dass eine Zuordnung der Meldung zu einem bestimmten Zug erfolgen kann.

Bei einer andersartigen vorteilhaften Variante des erfindungsgemäßen Verfahrens kann vorgesehen sein, dass die Art des Ereignisses mittels des mindestens einen Sensors erfasst, im Decoder gespeichert und der mindestens einen Steuereinheit auf eine Anfrage hin gemeldet wird, die von der mindestens einen Steuereinheit nach Empfang der Meldung über das Ereignis an den Decoder gesendet wird. Dies ist insbesondere dann von Vorteil, wenn gemäß der nachstehend beschriebene Varianten des Verfahrens zunächst eine Aufforderung zur Meldung von Ereignissen an eine Mehrzahl von Adressen gesendet wird und durch wiederholte Übersendung von Aufforderungen ermittelt wird, ob eine Meldung eines Ereignisses auf eine bestimmte Adresse zurückgeht. Hierbei wird die Art des Ereignisses erst abgefragt, nachdem eine positive Meldung eines Ereignisses von dieser bestimmten Adresse vorliegt. Dies erlaubt es, die Menge der zwischen der mindestens einen Steuereinheit und den Decodern übertragenen Informationen zu reduzieren.

Vorzugsweise wird nach Empfang der Meldung über das Ereignis oder, gegebenenfalls, nach Empfang der Meldung über die Art des Ereignisses, das Ereignis sowie, gegebenenfalls, die Art des Ereignisses im Decoder auf eine Löschungsaufforderung der mindestens einen Steuereinheit hin gelöscht. Dies erlaubt es sicherzustellen, dass die mindestens eine Steuereinheit die Meldung des Ereignisses sowie, gegebenenfalls, der Art des Ereignisses auf korrekte Weise empfangen hat. Anschließend fordert die mindestens eine Steuereinheit den Decoder zur Löschung des Ereignisses sowie, gegebenenfalls, zur Art des Ereignisses auf, so dass eine darauf folgende Erfassung eines Ereignisses sowie, gegebenenfalls, eine Art des Ereignisses durch den mindestens einen Sensor im Decoder gespeichert werden kann.

Vorteilhafterweise umfasst der anfängliche Adressbereich alle einem Sensor zugeordneten Adressen der Decoder, so dass innerhalb des Aufforderungszyklus möglichst umfassende Informationen betreffend den Zustand der Modellbahn an die mindestens eine Steuereinheit gemeldet werden können.

In der Praxis erweist es sich als vorteilhaft, wenn die Anzahl der zur Meldung aufgeforderten Adressen bei einer Beschränkung des Adressbereiches gegenüber der vorangegangenen Aufforderungsrunde halbiert wird, so dass im Durchschnitt mit einer möglichst geringen Anzahl von Aufforderungsrunden eine Adresse ermittelt werden kann, unter der eine Meldung eines Ereignisses erfolgt.

Vorstehend wurde eine Variante des Verfahrens beschrieben, in der in einer Aufforderungsrunde zumindest eine positive Meldung eines Ereignisses ergeht, die zur Identifizierung einer einzelnen Adresse und damit eines einzelnen Ereignisses führt. Allerdings ist es möglich, dass nach einer Beschränkung des Adressbereiches keine positive Meldung über ein Ereignis vorliegt.

Vorzugsweise ergeht bei Fehlen zumindest einer positiven Meldung über ein Ereignis nach einer Beschränkung des Adressbereiches - auch auf eine einzelne Adresse - und/oder nach Empfang einer Meldung eines Ereignisses im Anschluss an eine nur an eine einzelne Adresse gesendete Aufforderung in der folgenden Aufforderungsrunde eine Aufforderung zur Meldung an einen Teiladressbereich desjenigen Adressbereiches, der in einer vorangegangenen Aufforderungsrunde mit zumindest einer Meldung über ein Ereignis zur Meldung aufgefordert wurde, an welchen Teiladressbereich jedoch noch keine gesonderte, nicht auch an den beschränkten Adressbereich - auch eine einzelne Adresse - gerichtete Aufforderung zur Meldung ergangen ist. Dadurch kann sichergestellt werden, dass auch diejenigen Teilbereiche von Adressbereichen vorangegangener Abfragerunden dahingehend näher untersucht werden, ob sie Adressen umfassen, unter denen Ereignisse gemeldet worden sind, welche Adressen aber noch nicht im einzelnen identifiziert werden konnten. Hat eine an eine einzelne Adresse gerichtete Aufforderung zu einer positiven Meldung über ein Ereignis geführt, kann in entsprechender Weise die weitere Suche nach Adressen mit positiver Meldung fortgesetzt werden, indem in der nachfolgenden Aufforderungsrunde eine Aufforderung an einen Teiladressbereich gerichtet wird, der nicht auch die einzelne, bereits identifizierte Adresse umfasst.

Ergeht auf die Aufforderung an einen Teiladressbereich zumindest eine positive Meldung über ein Ereignis, kann entsprechend der weiter oben beschriebenen Verfahrensweise der Teiladressbereich in nachfolgenden Aufforderungsrunden, sofern jeweils zumindest eine positive Meldung über ein Ereignis erfolgt, so weit beschränkt werden, bis eine Aufforderung zur Meldung an eine einzelne Adresse gesendet wird.

Vorstehende Varianten des erfindungsgemäßen Verfahrens beschreiben das Durchsuchen des anfänglichen Adressbereiches im Hinblick auf ein Ereignis meldende Adressen gemäß einer Baumstruktur, wobei die Wurzel des Baumes dem anfänglichen Adressbereich zugeordnet ist, die Blätter des Baumes den einzelnen Adressen und die Knoten des Baumes jeweils bezüglich des anfänglichen Adressbereiches beschränkte Adressbereiche sind, wobei jeder Knoten die Adressbereiche der ihm untergeordneten Knoten und Blätter umfasst. In den Aufforderungsrunden wird so lange wie positive Meldungen über Ereignisse seitens der Decoder vorliegen, ein Suchpfad von der Wurzel zu den Blättern beschritten, bis zumindest eine positive Meldung über ein Ereignis ausbleibt oder ein Ereignis unter einer einzelnen Adresse empfangen wird. In diesem Fall wird ausgehend von einem Knoten ein weiterer Suchpfad in Richtung der Blätter begonnen oder eine Aufforderung unmittelbar an eine einzelne Adresse, gewissermaßen an ein einzelnes Blatt, gesendet. Es liegt ein binärer Baum vor, wenn jeder Knoten jeweils zur Hälfte aus Adressen seiner Kindknoten oder der ihm unmittelbar untergeordneten Blätter besteht, wobei bei einer Beschränkung des Adressbereiches gegenüber der vorangegangenen Aufforderungsrunde die Anzahl aufgeforderter Adressen halbiert wird.

Bei einer vorteilhaften Variante des Verfahrens erweist es sich als günstig, wenn der Teiladressbereich als Teil desjenigen Adressbereiches gewählt wird, der bei der letzten Aufforderungsrunde, welche zu zumindest einer positiven Meldung eines Ereignisses geführt hat, vor derjenigen Aufforderungsrunde, welche zum Fehlen der positiven Meldung über ein Ereignis und/oder zur positiven Meldung unter der einzelnen Adresse geführt hat, zur Meldung aufgefordert worden ist. Dadurch kann der anfängliche Adressbereich systematisch nach einzelnen Adressen, unter denen eine Meldung über ein Ereignis gesendet wird, durchsucht werden. Im Bild des vorstehend beschriebenen Baumes werden die Teiladressbereiche so gewählt, dass die Suchpfade an den Knoten niedrigster Ordnung fortgesetzt werden - im Sonderfall unmittelbar an einem Blatt. Dadurch kann auf systematische Weise unter einer möglichst geringen Anzahl von Aufforderungsrunden die Menge derjenigen Adressen ermittelt werden, unter denen eine Meldung über ein Ereignis erfolgt.

Der Abfragezyklus kann beendet werden, wenn kein Teiladressbereich mehr vorhanden ist, wobei in diesem Fall vollständig ermittelt worden ist, unter welchen Adressen Meldungen über Ereignisse erfolgt sind oder nicht. In einem weiteren Aufforderungszyklus kann, wie bereits erwähnt, in der ersten Aufforderungsrunde erneut eine Aufforderung an den anfänglichen Adressbereich gesendet werden.

Ein apparativ einfaches und systematisches Durchsuchen des anfänglichen Adressbereiches kann vorzugsweise dadurch erfolgen, dass Adressbereiche und einzelne Adressen ihrer Größe nach zur Meldung von Ereignissen aufgefordert werden, beispielsweise in arithmetisch aufsteigender Reihenfolge oder in arithmetisch absteigender Reihenfolge der Adressen, für die üblicherweise Zahlen verwendet werden. Dementsprechend können der anfängliche Adressbereich sowie die weiteren Adressbereiche anhand der jeweiligen Größe, d.h. des Zahlenwertes, der Adressen beschränkt werden.

Von Vorteil ist es, wenn Adressen, unter denen überdurchschnittlich häufig Ereignisse gemeldet werden, bevorzugt zur Meldung aufgefordert werden. Dadurch kann die Anzahl erforderlicher Aufforderungsrunden, um die Menge der eine Meldung über ein Ereignis sendenden Adressen zu ermitteln, so gering wie möglich gehalten werden. Beispielsweise können Sensoren, die überdurchschnittlich häufig Ereignisse erfassen, die kleinsten Adressen zugeordnet werden, wenn, wie vorstehend erwähnt, Adressebereiche und einzelne Adressen in arithmetisch aufsteigender Reihenfolge zur Meldung von Ereignissen aufgefordert werden.

Besonders bevorzugt werden im Falle, dass die Modellbahn eine digitale elektrische Modelleisenbahn ist, Aufforderungen der mindestens einen Steuereinheit an die Decoder und Meldungen der Decoder an die mindestens eine Steuereinheit über das Gleis gesendet. Dadurch kann auf eine ansonsten erforderliche Verkabelung der mindestens einen Steuereinheit mit den Decodern verzichtet werden, was den Aufbau der Modelleisenbahn erheblich vereinfacht. Über das Gleis können außer den Aufforderungen und den Meldungen der Decoder über Ereignisse ferner beispielsweise Fahrbefehle an Triebfahrzeuge sowie gegebenenfalls Rückmeldungen darauf unter Nutzung eines einzigen einheitlichen Kommunikationsstandards übertragen werden. Dies ermöglicht es, den Aufbau der mindestens einen Steuereinheit und der Decoder zu vereinfachen.

Die nachfolgende Beschreibung eines bevorzugten Ausführungsbeispiels der Erfindung dient im Zusammenhang mit der Zeichnung der näheren Erläuterung der Erfindung. Es zeigen:
- Figur 1:: ein schematisches Blockschaltbild einer digitalen elektrischen Modellbahn in Form einer elektrischen Modelleisenbahn;
- Figur 2:: ein schematisches Blockdiagramm eines Decoders eines Modellbahnartikels der Modelleisenbahn aus Figur 1 und
- Figur 3:: einen binären Suchbaum, anhand dessen die Modellbahnartikel der Modelleisenbahn aus Figur 1 dahingehend untersucht werden, ob in ihren Decodern ein Ereignis im Spielbetrieb der Modelleisenbahn gespeichert ist.

Figur 1 zeigt in schematischer Darstellung ein Blockschaltbild einer digitalen elektrischen Modellbahn in Form einer digitalen elektrischen Modelleisenbahn 10. Die Modelleisenbahn 10 umfasst eine Mehrzahl von elektrischen Modellbahnartikeln, und zwar drei Lokomotiven 12, 14 und 16 identischer Bauart und Funktionsweise, einen Waggon 18, zwei so genannte Reed-Kontakte 20 und 22 identischer Bauart und Funktionsweise, einen elektrischen Kran 24 sowie eine Drehplattform 26. Die Lokomotiven 12 bis 16 und der Waggon 18 können auf einem Gleis 28 verfahren werden, welches in einzelnen Gleisabschnitten 29 bis 36 dargestellt ist. Hiervon umfasst die Drehplattform 26 den Gleisabschnitt 36, um den Gleisabschnitt 32 wahlweise mit einem der Gleisabschnitte 33 bis 35 zu verbinden.

Eine Steuereinheit 38 ist über zwei Verbindungsleitungen 40 und 42 mit dem Gleis 28 verbunden, wobei die Steuereinheit 38 hierfür Anschlüsse 44 bzw. 46 und das Gleis 28 Anschlüsse 48 bzw. 50 aufweist. Über die Verbindungsleitungen 40 und 42 ist die Steuereinheit 38 elektrisch leitend mit dem Gleis 28 verbunden, um die Modellbahnartikel der Modelleisenbahn 10 mit elektrischer Energie zu versorgen sowie, wie nachfolgend erläutert, Aufforderungen an die Modellbahnartikel zu senden und Meldungen der Modellbahnartikel zu empfangen.

Die Lokomotive 12 umfasst unter anderem einen Antriebsmotor 52, eine elektromagnetisch betätigbare Kupplung 54 sowie einen digitalen elektrischen Modellbahndecoder 56. Über einen an sich bekannten Schleifkontakt steht die Lokomotive 12 und damit der Decoder 56 mit dem Gleis 28 in elektrischer Verbindung, um mit elektrischer Energie versorgt zu werden. Im Decoder 56 ist eine von der Steuereinheit 38 identifizierbare Adresse für den Antriebsmotor 52 gespeichert, um dem Antriebsmotor 52 beispielsweise mittels eines Fahrtreglers 58 der Steuereinheit 38 auf an sich bekannte Weise eine Fahrstufe vorzugeben. Ferner ist im Decoder 56 eine zur Identifikation der Kupplung 54 vorgesehene Adresse gespeichert. Die Kupplung 54 bildet gewissermaßen einen mit dem Decoder 56 gekoppelten Sensor, anhand dessen ermittelt werden kann, ob der Waggon 18 an die Lokomotive 12 angekoppelt ist.

Vorliegend ist von der Steuereinheit 38 an die Lokomotive 12 ein Steuerbefehl ergangen, in Richtung des Waggons 18 zu verfahren und diesen an der Kupplung 54 anzukuppeln. Ist dies erfolgt, kann das Ankuppeln von der Kupplung 54 erfasst und dem Decoder 56 mitgeteilt werden, der daraufhin ein Ereignis "Waggon angekuppelt" speichern kann. Dieses Ereignis kann von der Steuereinheit 38 erfasst werden, indem an die der Kupplung 54 zugeordnete Adresse im Decoder 56 eine diesbezügliche Anfrage - nachfolgend Aufforderung - gerichtet wird, gegebenenfalls das Ereignis zu melden.

Die Lokomotiven 14 und 16 umfassen in entsprechender Weise wie die Lokomotive 12 Antriebsmotoren 60 bzw. 61, Kupplungen 62 bzw. 63 sowie Decoder 64 bzw. 65. Hierbei ist im Fall der Lokomotive 14 jeweils dem Antriebsmotor 60 und der Kupplung 62 eine eigene Adresse zugewiesen, die im Decoder 64 gespeichert ist, und im Fall der Lokomotive 16 sind dem Antriebsmotor 61 und der Kupplung 63 gesonderte Adressen zugewiesen, die im Decoder 65 gespeichert sind.

Die Reed-Kontakte 20 und 22 sind identisch aufgebaut, wobei der Reed-Kontakt 20 einen Decoder 66 aufweist, der mittels Verbindungsleitungen 68 und 70 an das Gleis 28 angeschlossen ist. In entsprechender Weise weist der Reed-Kontakt 22 einen Decoder 72 auf, der mittels Verbindungsleitungen 74 und 76 an das Gleis 28 angeschlossen ist. Die Reed-Kontakte 20 und 22 dienen dazu zu erfassen, ob ein Schienenfahrzeug, dargestellt am Beispiel der Lokomotive 14, den Gleisabschnitt 30 passiert. Hierfür weisen die Reed-Kontakte 20 und 22 in der Zeichnung nicht dargestellte, an sich bekannte Sensoren auf, die mit den Decodern 66 bzw. 72 gekoppelt sind.

Passiert die Lokomotive 14 den Reed-Kontakt 20, wird dies von dessen Sensor erfasst, und es wird im Decoder 66 das Ereignis "Schienenfahrzeug detektiert" gespeichert. In entsprechender Weise wird im Decoder 72 das Ereignis "Schienenfahrzeug detektiert" gespeichert, wenn das Passieren des Schienenfahrzeuges, d.h. der Lokomotive 14, erfasst wird.

Den Sensoren der Reed-Kontakte 20 und 22 ist jeweils eine in den Decodern 66 bzw. 72 gespeicherte Adresse zugeordnet, unter welchen Adressen die Steuereinheit 38 Aufforderungen an die Reed-Kontakte 20 und 22 senden kann, gegebenenfalls ein gespeichertes Ereignis "Schienenfahrzeug detektiert" zu melden. Vorliegend dienen die Reed-Kontakte 20 und 22 dem Zweck, dass in Abhängigkeit gemeldeter Ereignisse durch einen von der Steuereinheit 38 in die Lokomotive 14 übertragenen Fahrbefehl deren Fahrgeschwindigkeit vor der Einfahrt in einen Tunnel 78 am Gleisabschnitt 30 herabgesetzt wird.

Der Kran 24 umfasst einen Decoder 80, der mittels Verbindungsleitungen 82 sowie 84 mit dem Gleis 28 verbunden ist, sowie ferner einen Antriebsmotor 86, unter dessen Wirkung Ladegut 88 angehoben und abgesenkt werden kann. Der Antriebsmotor 86 steht auf nicht dargestellte Weise mit dem Gleis 28 in elektrischer Verbindung, um von der Steuereinheit 38 mit elektrischer Energie versorgt zu werden. Ferner umfasst der Kran 24 einen in der Zeichnung nicht dargestellten, mit dem Decoder 80 gekoppelten Sensor, mit welchem erfasst werden kann, ob das Ladegut 88 sich in einem angehobenen Zustand oder in einem abgesenkten Zustand befindet. Vorliegend nimmt das Ladegut 88 einen angehobenen Zustand ein, dies kann vom Sensor erfasst werden, und im Decoder 80 kann ein diesbezügliches Ereignis "Ladegut angehoben" gespeichert werden.

Im Decoder 80 sind ferner Adressen gespeichert, die dem Sensor sowie dem Antriebsmotor 86 zugeordnet sind. Unter diesen Adressen kann die Steuereinheit 38 den Antriebsmotor 86 mit Steuerbefehlen ansteuern, und an den Decoder 80 kann unter der Adresse des Sensors eine Aufforderung übertragen werden, ein gegebenenfalls gespeichertes Ereignis "Ladegut angehoben" oder "Ladegut abgesenkt" an die Steuereinheit 38 zu melden.

Die Drehplattform 26 weist einen Decoder 90 auf, der mittels Verbindungsleitungen 92 und 94 an das Gleis 28 angeschlossen ist, sowie ferner einen Antriebsmotor 96. Der Antriebsmotor 96 steht auf nicht gezeigte Weise mit dem Gleis 28 in elektrischer Verbindung, um ihm elektrische Energie zum Drehen der Drehplattform 26 zuzuführen. Die Drehplattform 26 kann nach Wahl einer Bedienperson mittels der Steuereinheit 38 derart angesteuert werden, dass sie zwischen in Figur 1 mit den Ziffern 0, 1 und 2 gekennzeichneten Stellungen, die den Gleisabschnitten 33, 34 bzw. 35 zugeordnet sind, verschwenkt werden kann. Hierfür ist im Decoder 90 eine dem Antriebsmotor 96 zugeordnete Adresse gespeichert, unter welcher von der Steuereinheit 38 ein Steuerbefehl an den Decoder 90 gerichtet werden kann.

Außerdem umfasst die Drehplattform 26 einen in der Zeichnung nicht dargestellten Sensor, mit dem das Einnehmen jeweils der Stellung 0, 1 oder 2 erfasst werden kann. Der Sensor ist mit dem Decoder 90 gekoppelt. Erreicht die Drehplattform eine der Stellungen 0, 1 oder 2, kann sie vom Sensor erfasst und in dem Decoder 90 als Ereignis "Stellung 0 erreicht", "Stellung 1 erreicht" oder "Stellung 2 erreicht" gespeichert werden. Vorliegend hat die Drehplattform 26 gerade die Stellung 1 erreicht.

Dem Sensor ist ebenfalls eine im Decoder 90 zugeordnete Adresse zugeordnet. Dies ermöglicht es der Steuereinheit 38, eine Aufforderung an den Decoder 90 unter der Adresse des Sensors zu senden, um ein mögliches im Decoder 90 gespeichertes Ereignis über die Stellung der Drehplattform 26 zu erfragen. In Abhängigkeit von einer Rückmeldung des Decoders 90 auf eine derartige Aufforderung kann beispielsweise der Antriebsmotor 61 der Lokomotive 16 derart angesteuert werden, dass diese über den Gleisabschnitt 36 auf den Gleisabschnitt 34 verfahren wird.

Figur 2 zeigt schematisch den Aufbau eines digitalen elektrischen Modelleisenbahndecoders 98, dessen Aufbau und Funktionsweise derjenigen der Decoder 56, 64, 65, 66, 72, 80 sowie 90 entspricht. Der Decoder 98 umfasst Verbindungsleitungen 100 und 102 zur Verbindung mit dem Gleis 28, ein erstes Speicherglied 104 zur Speicherung von Adressen und ein zweites Speicherglied 106 zur Speicherung von Ereignissen, welche dem Decoder 98 mittels Sensoren gemeldet werden. Ein erster Sensor kann beispielsweise an Anschlüssen 108 und 110 des Decoders 98 angeschlossen sein, und es ist möglich, dass ein weiterer Sensor an in Figur 2 nur durch gestrichelte Linien dargestellte Anschlüsse mit dem Decoder 98 gekoppelt ist. Weitere Anschlüsse für zusätzliche Sensoren sind denkbar. Ferner kann der Decoder 98 selbst einen Sensor oder mehrere Sensoren umfassen, in Figur 2 anhand eines gestrichelten Quadrates symbolisiert.

Im Speicherglied 104 ist für jeden mit dem Decoder 98 gekoppelten oder von diesem umfassten Sensor eine Adresse gespeichert, unter welcher der Decoder 98 von der Steuereinheit 38 angesprochen werden kann. Der Decoder 98 kann durch Identifikation der Adresse feststellen, dass die Steuereinheit 38 eine den der jeweiligen Adresse zugeordneten Sensor betreffende Anweisung oder Anfrage sendet. Beispielsweise kann die Steuereinheit 38 unter der Adresse des Sensors eine Aufforderung an den Decoder 98 senden, ein gegebenenfalls im zweiten Speicherglied 106 gespeichertes Ereignis, das vom Sensor erfasst worden ist, über das Gleis 28 zu melden. Es ist hierbei möglich, dass die Steuereinheit 38 nur die Aufforderung sendet zu melden, ob ein Ereignis eingetreten ist, d.h. ob im Speicherglied 106 ein Ereignis hinterlegt ist. In diesem Fall teilt der Decoder 98 der Steuereinheit 38 allein mit, dass ein Ereignis eingetreten ist. Es ist allerdings auch möglich, dass die Steuereinheit 38 an den Decoder 98 unter der Adresse des Sensors eine Aufforderung sendet, auch die Art des eingetretenen Ereignisses, sofern im Speicherglied 106 gespeichert, zu melden. Außerdem ist es möglich, dass die Steuereinheit 38 an den Decoder 98 eine Löschungsaufforderung unter der Adresse des Sensors sendet, ein im Speicherglied 106 gespeichertes Ereignis sowie gegebenenfalls die Art des Ereignisses zu löschen, etwa nachdem sie eine Meldung über ein Ereignis empfangen hat, so dass bei erneutem Erfassen eines Ereignisses durch den Sensor dieses im Speicherglied 106 gespeichert werden kann.

Das Speichern von Ereignissen in den Decodern der Modellbahnartikel der Modelleisenbahn 10 hat den Vorteil, dass die Wahrscheinlichkeit einer unerwünschten Überlagerung von Meldungen der Decoder über eingetretene Ereignisse, die anderenfalls spontan ohne vorherige Speicherung an die Steuereinheit 38 gesendet würden, verringert werden kann. Ferner können Interferenzen seitens der Steuereinheit 38 von Meldungen über Ereignisse beispielsweise mit Quittierungen von Fahrbefehlen auch von weiteren, in der Zeichnung nicht dargestellten Decodern von Modellbahnartikeln der Modelleisenbahn 10 vermieden werden. Dies kann beispielsweise dadurch erfolgen, dass die Steuereinheit 38 Aufforderungen zur Meldung von Ereignissen an die Decoder in bestimmten Aufforderungszyklen sendet, innerhalb derer sie nur Meldungen von Ereignissen akzeptiert, nicht aber Quittierungsmeldungen betreffend von ihr ausgesandte Fahrbefehle.

Die Übertragung der Aufforderungen der Steuereinheit 38 an die Decoder 56, 64, 65, 66, 72, 80 und 90 sowie die von diesen Decodern ausgehenden Meldungen an die Steuereinheit 38 erfolgt jeweils über das Gleis 28, was den Aufbau der Modelleisenbahn 10 erheblich vereinfacht. Beispielsweise kann auf eine separate Verkabelung der Reed-Kontakte 20 und 22, des Krans 24 und der Drehplattform 26 mit der Steuereinheit 38 verzichtet werden. Über die elektrische Energieversorgung hinaus, sofern erforderlich, bildet das Gleis 28 einen bidirektionalen Kommunikationskanal zur Kommunikation der Steuereinheit 38 mit den Decodern 56, 64, 65, 66, 72, 80 sowie 90.

Nachfolgend wird unter Verweis auf Figur 3, die schematisch einen binären Suchbaum 112 darstellt, erläutert, wie von der Steuereinheit 38 in einem Anforderungszyklus im Spielbetrieb der Modelleisenbahn 10 auftretende Ereignisse, die in den Decodern 56, 64 bis 66, 72, 80 und 90 gespeichert sind, abgefragt werden.

Der Suchbaum 112 umfasst in der fünften Zeile von oben in arithmetischer Reihenfolge aufsteigend Adressen von 1 bis 16, wovon im Spielbetrieb belegte Adressen 1 bis 10 jeweils mit einem Querstrich unterstrichen sind. Hiervon sind im Decoder 56 die Adressen 1 für den Antriebsmotor 52 und 2 für die Kupplung 54 gespeichert. Im Decoder 64 sind die Adressen 3 für den Antriebsmotor 60 und 4 für die Kupplung 62 gespeichert. Im Decoder 66 ist die Adresse 5 für den Sensor des Reed-Kontaktes 20 gespeichert, und im Decoder 72 ist die Adresse 6 des Sensors des Reed-Kontaktes 22 gespeichert. Im Decoder 80 sind die Adresse 7 des Sensors und die Adresse 11 des Antriebsmotors 86 des Krans 24 gespeichert, im Decoder 90 sind die Adresse 8 des Sensors und die Adresse 12 des Antriebsmotors 96 der Drehplattform 26 gespeichert, und im Decoder 65 sind die Adressen 9 und 10 des Antriebsmotors 61 bzw. der Kupplung 63 der Lokomotive 16 gespeichert. Diese Beziehung ist in Figur 3 jeweils durch Doppelpfeile symbolisiert, die die Bezugszeichen der Decoder mit den in ihnen gespeicherten Adressen in Beziehung setzen.

In den Aufforderungszyklen soll ermittelt werden, in welchen der Decoder 56, 64 bis 66, 72, 80 und 90 Ereignisse gespeichert sind. Dies wird derart durchgeführt, dass der Suchbaum 112 in Aufforderungsrunden durchsucht wird, und zwar ausgehend von einer Aufforderung der Steuereinheit 38 an den Adressbereich 1 bis 16, welcher gewissermaßen die Wurzel des Suchbaumes 112 kennzeichnet. Der Adressbereich 1 bis 16 ist derart gewählt, dass er zumindest alle derjenigen Adressen umfasst, unter denen Ereignisse gespeichert sein könnten.

Vorliegend erfolgt in der ersten Aufforderungsrunde auf eine Aufforderung der Steuereinheit 38, Ereignisse zu melden, eine Mehrzahl positiver Rückmeldungen, und zwar von den Decodern 66, 72, 80 und 90, deren Adressen 5 bis 8 in Figur 3 eingerahmt dargestellt und unter denen Ereignisse gespeichert sind. So sind nämlich in den Reed-Kontakten 20 und 22 jeweils die Ereignisse "Schienenfahrzeug detektiert" gespeichert, im Detektor 80 des Kranes 24 ist das Ereignis "Ladegut angehoben" gespeichert, und im Detektor 90 der Drehplattform 26 ist das Ereignis "Stellung 1 erreicht" gespeichert. Demgegenüber liegen unter den Adressen 1 bis 4 sowie 9 bis 12 keine Ereignisse vor. Beispielsweise ist für die Adresse 2, welche der Kupplung 54 zugeordnet ist, bislang noch kein Ereignis "Waggon angekuppelt" gespeichert.

Da in der ersten Aufforderungsrunde zumindest eine positive Meldung über ein Ereignis an die Steuereinheit 38 ergeht, wird für die darauf folgende zweite Aufforderungsrunde der anfängliche Adressbereich 1 bis 16 beschränkt, und zwar um die Hälfte, nämlich auf die Adressen 1 bis 8. In der zweiten Aufforderungsrunde wird dementsprechend eine Aufforderung an die Adressen 1 bis 8, Ereignisse zu melden, von der Steuereinheit 38 ausgesandt. Wiederum erfolgt hierauf eine positive Meldung der Decoder 66, 72, 80 und 90. In der dritten Aufforderungsrunde wird der Adressbereich 1 bis 8 wiederum halbiert, und zwar auf den Adressbereich 1 bis 4, die zur Meldung von Ereignissen aufgefordert werden. In der dritten Aufforderungsrunde erfolgt keine positive Meldung über ein Ereignis, weil in den Decodern 56 und 64 keine Ereignisse gespeichert sind.

Für die vierte Aufforderungsrunde wählt die Steuereinheit 38 einen Teiladressbereich desjenigen Adressbereiches, bei dem bei der zuletzt durchgeführten Aufforderungsrunde mindestens eine positive Meldung über ein Ereignis erfolgt ist, welcher Teiladressbereich aber noch nicht gesondert von demjenigen Adressbereich, der zum Ausbleiben einer Meldung über ein Ereignis geführt hat, zur Meldung aufgefordert worden ist. Dementsprechend richtet die Steuereinheit 38 in der vierten Aufforderungsrunde eine Aufforderung an den Teiladressbereich 5 bis 8 des Adressbereiches 1 bis 8, weil der Teiladressbereich 5 bis 8 bislang nicht gesondert vom Teiladressbereich 1 bis 4 zur Meldung von Ereignissen aufgefordert worden ist. Dies führt erneut zu positiven Rückmeldungen über Ereignisse.

In der darauf folgenden fünften Aufforderungsrunde wird der Adressbereich 5 bis 8 erneut halbiert, und zwar in den Adressbereich 5 bis 6 mit positiver Rückmeldung auf eine Aufforderung der Steuereinheit 38.

In der anschließenden sechsten Aufforderungsrunde wird eine Aufforderung nur noch an eine einzelne Adresse gesendet, und zwar an die Adresse 5, die im Decoder 66 gespeichert ist. Dies führt zu einer positiven Meldung des Ereignisses "Schienenfahrzeug detektiert", welche der Steuereinheit 38 gemeldet wird. Daraufhin quittiert die Steuereinheit 38 dem Decoder 66 den Empfang und fordert ihn zur Löschung des Ereignisses auf.

Für die darauf folgende siebte Aufforderungsrunde wird erneut ein Teiladressbereich eines Adressbereiches ausgewählt, der in der zuletzt durchgeführten Aufforderungsrunde zu mindestens einer positiven Meldung über ein Ereignis geführt hat, der aber nicht gesondert von der Adresse 5 zur Meldung aufgefordert worden ist. Dementsprechend wird in der siebten Aufforderungsrunde eine Aufforderung an die Adresse 6 gerichtet, woraufhin der Decoder 72 das Ereignis "Schienenfahrzeug detektiert" an die Steuereinheit 38 meldet. Wie im zuletzt erläuterten Fall quittiert die Steuereinheit 38 den Empfang dieser Meldung und fordert den Decoder 72 zur Löschung dieses Ereignisses auf.

In der nachfolgenden achten Aufforderungsrunde wird der bislang noch nicht gesondert abgefragte Teiladressbereich 7 bis 8 des mit positivem Ergebnis zur Meldung aufgeforderten Adressbereiches 5 bis 8 zur Meldung von Ereignissen aufgefordert (positives Ergebnis).

In der anschließenden neunten Aufforderungsrunde wird der Adressbereich 7 bis 8 auf den Adressbereich 7 beschränkt, d.h. die Aufforderung wird an die Adresse 7 allein gesendet, die im Decoder 80 gespeichert ist. Der Decoder 80 meldet der Steuereinheit 38 das Ereignis "Ladegut angehoben", das von der Steuereinheit 38 quittiert wird. Ferner wird der Decoder 80 zur Löschung des Ereignisses aufgefordert.

In der anschließenden zehnten Aufforderungsrunde ergeht eine Aufforderung an den bislang noch nicht gesondert aufgeforderten Adressbereich 8, d.h. die im Decoder 90 gespeicherte Adresse 8. Der Decoder 90 meldet der Steuereinheit 38 das Ereignis "Stellung 1 erreicht", was von der Steuereinheit 38 quittiert wird. Ferner fordert die Steuereinheit 38 den Decoder 90 zur Löschung des Ereignisses auf.

Für die nachfolgende elfte Aufforderungsrunde wählt die Steuereinheit 38 den Teiladressbereich 9 bis 16 des anfänglichen Adressbereiches 1 bis 16 aus, welcher Teiladressbereich 9 bis 16 bislang noch nicht gesondert von einer oder mehreren der Adressen 1 bis 8 zur Meldung von Ereignissen aufgefordert worden ist. Dies führt zum Ausbleiben einer Meldung von Ereignissen, weil in den Decodern 65, 80 und 90 keine Ereignisse gespeichert sind.

Weitere Teiladressbereiche des anfänglichen Adressbereiches 1 bis 16, die noch abzufragen wären, sind nicht mehr vorhanden. Nach den elf Aufforderungsrunden ist der Aufforderungszyklus beendet, die in den Decodern 56, 64 bis 66, 72, 80 und 90 gespeicherten Ereignisse sind von der Steuereinheit 38 empfangen und in diesen Decodern gelöscht worden. Im weiteren Verlauf des Spielbetriebes der Modelleisenbahn 10 können mittels der Sensoren der Decoder erneut Ereignisse erfasst und in den Decodern gespeichert werden, die von der Steuereinheit 38 in einem weiteren Ablaufforderungszyklus abgefragt werden können.

Die Identifizierung derjenigen Adressen - vorliegend 5 bis 8, unter denen der Steuereinheit 38 Ereignisse gemeldet wurden, kann durch das vorstehend beschriebene, am binären Suchbaum 112 orientierte Verfahren von der Steuereinheit 38 zügig und zuverlässig ermittelt werden. Dieses Verfahren bietet sich insbesondere dann an, wenn eine eher geringe Anzahl von Ereignissen im Spielbetrieb erfasst werden soll, diese Ereignisse aber möglichst zügig von der Steuereinheit 38 ermittelt werden sollen.

Um die Dauer der Meldungen über Ereignisse zeitlich möglichst kurz und die Anzahl übertragener Informationen gering zu halten, kann vorgesehen sein, dass eine Meldung eines Ereignisses ohne Voranstellen der Adresse des Sensors, unter der das Ereignis gespeichert ist, an die Steuereinheit 38 gesendet wird. Dies hindert die Steuereinheit 38 bei dem vorstehend beschriebenen Verfahren nicht festzustellen, unter welcher Adresse ein Ereignis gespeichert ist. Ist dies der Fall, wird der Suchbaum 112 bis zu einer Aufforderung an eine einzelne Adresse abgesucht, so dass diese der Steuereinheit 38 bereits bekannt ist.

## Patentansprüche

1. Verfahren zum Erfassen von Ereignissen bei einer digitalen elektrischen Modellbahn (10), die mindestens eine Steuereinheit (38) sowie jeweils einen Decoder (98) aufweisende Modellbahnartikel (12, 14, 16, 20, 22, 24, 26) umfasst, welche Decoder (98) von der mindestens einen Steuereinheit (38) anhand mindestens einer Adresse identifizierbar sind, wobei mit mindestens einem mit einem jeweiligen Decoder (98) gekoppelten oder von diesem umfassten Sensor (54), welcher der mindestens einen Adresse zugeordnet ist, ein Ereignis im Spielbetrieb der Modellbahn (10) erfasst und der mindestens einen Steuereinheit (38) gemeldet wird, wobei das Ereignis im jeweiligen Decoder (98) gespeichert und der mindestens einen Steuereinheit (38) erst nach einer an den Decoder (98) gerichteten Aufforderung, ein mögliches Ereignis zu melden, gemeldet wird und Aufforderungen der mindestens einen Steuereinheit (38) zur Meldung von Ereignissen in in Aufforderungsrunden eingeteilte Aufforderungszyklen gesendet werden, wobei in jeder Aufforderungsrunde Aufforderungen an eine oder mehrere Adressen gesendet werden und in einer ersten Aufforderungsrunde des Aufforderungszyklus eine Aufforderung an einen anfänglichen Adressbereich gesendet wird, der eine vorgegebene Anzahl von einem Sensor (54) zugeordneten Adressen der Decoder (98) umfasst, **dadurch gekennzeichnet, dass** in nachfolgenden Aufforderungsrunden, sofern jeweils zumindest eine positive Meldung über ein Ereignis erfolgt, der zur Meldung aufgeforderte Adressbereich so weit beschränkt wird, bis eine Aufforderung zur Meldung an eine einzelne Adresse gesendet wird.

2. Verfahren nach Anspruch 1, **dadurch gekennzeichnet, dass** keine Meldung des Decoders (98) auf die Aufforderung der mindestens einen Steuereinheit (38) gesendet wird, wenn kein Ereignis gespeichert ist.

3. Verfahren nach Anspruch 1 oder 2, **dadurch gekennzeichnet, dass** die Art des Ereignisses mittels des mindestens einen Sensors (54) erfasst, im Decoder (98) gespeichert und der mindestens einen Steuereinheit (38) auf die Aufforderung hin gemeldet wird.

4. Verfahren nach Anspruch 1 oder 2, **dadurch gekennzeichnet, dass** die Art des Ereignisses mittels des mindestens einen Sensors (54) erfasst, im Decoder (98) gespeichert und der mindestens einen Steuereinheit (38) auf eine Anfrage hin gemeldet wird, die von der mindestens einen Steuereinheit (38) nach Empfang der Meldung über das Ereignis an den Decoder (98) gesendet wird.

5. Verfahren nach einem der voranstehenden Ansprüche, **dadurch gekennzeichnet, dass** nach Empfang der Meldung über das Ereignis oder, gegebenenfalls, nach Empfang der Meldung über die Art des Ereignisses, das Ereignis sowie, gegebenenfalls, die Art des Ereignisses im Decoder (98) auf eine Löschungsaufforderung der mindestens einen Steuereinheit (38) hin gelöscht wird.

6. Verfahren nach einem der voranstehenden Ansprüche, **dadurch gekennzeichnet, dass** der anfängliche Adressbereich alle einem Sensor (54) zugeordneten Adressen der Decoder (98) umfasst.

7. Verfahren nach einem der voranstehenden Ansprüche, **dadurch gekennzeichnet, dass** die Anzahl der zur Meldung aufgeforderten Adressen bei einer Beschränkung des Adressbereiches gegenüber der vorangegangenen Aufforderungsrunde halbiert wird.

8. Verfahren nach einem der voranstehenden Ansprüche, **dadurch gekennzeichnet, dass** bei Fehlen zumindest einer positiven Meldung über ein Ereignis nach einer Beschränkung des Adressbereiches und/oder nach Empfang einer Meldung eines Ereignisses im Anschluss an eine nur an eine einzelne Adresse gesendete Aufforderung in der folgenden Aufforderungsrunde eine Aufforderung zur Meldung an einen Teiladressbereich desjenigen Adressbereiches ergeht, der in einer vorangegangenen Aufforderungsrunde mit zumindest einer Meldung über ein Ereignis zur Meldung aufgefordert wurde, an welchen Teiladressbereich jedoch noch keine gesonderte, nicht auch an den beschränkten Adressbereich gerichtete Aufforderung zur Meldung ergangen ist.

9. Verfahren nach Anspruch 8, **dadurch gekennzeichnet, dass** der Teiladressbereich als Teil desjenigen Adressbereiches gewählt wird, der bei der letzten Aufforderungsrunde, welche zu zumindest einer positiven Meldung eines Ereignisses geführt hat, vor derjenigen Aufforderungsrunde, welche zum Fehlen der positiven Meldung über ein Ereignis und/oder zur positiven Meldung unter der einzelnen Adresse geführt hat, zur Meldung aufgefordert worden ist.

10. Verfahren nach Anspruch 8 oder 9, **dadurch gekennzeichnet, dass** der Aufforderungszyklus beendet wird, wenn kein Teiladressbereich mehr vorhanden ist.

11. Verfahren nach einem der Ansprüche 8 bis 10, **dadurch gekennzeichnet, dass** Adressbereiche und einzelne Adressen ihrer Größe nach zur Meldung von Ereignissen aufgefordert werden.

12. Verfahren nach einem der Ansprüche 8 bis 11, **dadurch gekennzeichnet, dass** Adressen, unter denen überdurchschnittlich häufig Ereignisse gemeldet werden, bevorzugt zur Meldung aufgefordert werden.

13. Verfahren nach einem der voranstehenden Ansprüche, **dadurch gekennzeichnet, dass** im Falle, dass die Modellbahn (10) eine digitale elektrische Modelleisenbahn (10) ist, Aufforderungen der mindestens einen Steuereinheit (38) an die Decoder (98) und Meldungen der Decoder (98) an die mindestens eine Steuereinheit (38) über das Gleis gesendet werden.

## Claims

1. Method for detecting events in a digital electric model track (10) comprising at least one control unit (38) and model track articles (12, 14, 16, 20, 22, 24, 26) which each have a decoder (98), which decoders (98) are identifiable by the at least one control unit (38) with the aid of at least one address, an event during game operation of the model track (10) being detected by at least one sensor (54), which is coupled to or included in a respective decoder (98) and assigned to the at least one address, and being signalled to the at least one control unit (38), the event being stored in the respective decoder (98) and signalled to the at least one control unit (38) only after a request directed to the decoder (98) to signal a possible event, and requests of the at least one control unit (38) to signal events being sent in request cycles divided into request rounds, requests being sent to one or more addresses in each request round and, in a first request round of the request cycle, a request being sent to an initial address range comprising a predetermined number of addresses of the decoders (98), which addresses are assigned to a sensor (54), **characterised in that**, in subsequent request rounds, provided that in each case at least one positive signal about an event occurs, the address range requested for signalling is limited to such an extent until a request for signalling is sent to an individual address.

2. Method according to Claim 1, **characterised in that** no signal of the decoder (98) is sent upon the request of the at least one control unit (38) if no event is stored.

3. Method according to Claim 1 or 2, **characterised in that** the type of event is detected by means of the at least one sensor (54), stored in the decoder (98) and signalled to the at least one control unit (38) upon the request.

4. Method according to Claim 1 or 2, **characterised in that** the type of event is detected by means of the at least one sensor (54), stored in the decoder (98) and signalled to the at least one control unit (38) upon a request which is sent to the decoder (98) by the at least one control unit (38) after receipt of the signal about the event.

5. Method according to one of the preceding claims, **characterised in that**, after receipt of the signal about the event or, where appropriate, after receipt of the signal about the type of event, the event and, where appropriate, the type of event is deleted in the decoder (98) upon a deletion request of the at least one control unit (38).

6. Method according to one of the preceding claims, **characterised in that** the initial address range comprises all the addresses of the decoders (98), which addresses are assigned to a sensor (54).

7. Method according to one of the preceding claims, **characterised in that** the number of addresses requested for signalling is halved in the event of a limitation of the address range compared with the preceding request round.

8. Method according to one of the preceding claims, **characterised in that**, in the absence of at least one positive signal about an event after a limitation of the address range and/or after receipt of a signal of an event following a request, sent only to an individual address, in the following request round, a request for signalling is issued to a partial address range of that address range which in a preceding request round was requested for signalling with at least one signal about an event, but to which partial address range no separate request for signalling, not also directed to the limited address range, has yet been issued.

9. Method according to Claim 8, **characterised in that** the partial address range is selected as part of that address range which, in the last request round which resulted in at least one positive signal of an event before that request round which resulted in the absence of the positive signal about an event and/or in the positive signal under the individual address, was requested to signal.

10. Method according to Claim 8 or 9, **characterised in that** the requesting cycle is ended if no partial address range is present any longer.

11. Method according to one of Claims 8 to 10, **characterised in that** address ranges and individual addresses are requested, according to their size, to signal events.

12. Method according to one of Claims 8 to 11, **characterised in that** addresses under which events are signalled with an above-average frequency are preferably requested to signal.

13. Method according to one of the preceding claims, **characterised in that**, in the case where the model track (10) is a digital electric model railway (10), requests of the at least one control unit (38) are sent to the decoders (98) and signals of the decoders (98) are sent to the at least one control unit (38) via the track.

## Revendications

1. Procédé pour détecter des évènements dans un circuit de modèle réduit électrique (10), numérique, qui comprend au moins une unité de commande (38) ainsi que des articles de circuit de modèle réduit (12, 14, 16, 20, 22, 24, 26) comprenant chacun un décodeur (98), ces décodeurs (98) pouvant être identifiés par ladite au moins une unité de commande (38), à l'aide d'au moins une adresse, procédé
d'après lequel, à l'aide d'au moins un capteur (54), qui est couplé à un décodeur (98) respectif ou est compris par celui-ci, et qui est associé à ladite au moins une adresse, un évènement est détecté dans le cours du jeu du circuit de modèle réduit (10), et est signalé à ladite au moins une unité de commande (38),
d'après lequel l'évènement est mémorisé dans le décodeur (98) respectif et n'est signalé à ladite au moins une unité de commande (38), qu'après une demande invitant à signaler un possible évènement, adressée au décodeur (98), et des demandes de ladite au moins une unité de commande (38) pour le signalement d'évènements, sont émises selon des cycles de demande fractionnés en sessions de demande, et
d'après lequel au cours de chaque session de demande, des demandes sont émises à une ou plusieurs adresses, et dans une première session de demande du cycle de demande, une demande est émise vers une plage d'adresses initiale, qui comprend un nombre prédéterminé d'adresses des décodeurs (98) associées à un capteur (54),
**caractérisé en ce que** lors des sessions de demande suivantes, dans la mesure où s'effectue respectivement au moins un signalement positif relativement à un évènement, on limite la plage d'adresses demandée pour le signalement jusqu'à ce qu'une demande pour signalement soit émise vers une adresse individuelle.

2. Procédé selon la revendication 1, **caractérisé en ce qu'**aucun signalement du décodeur (98) n'est émis à la suite d'une demande de ladite au moins une unité de commande (38), lorsqu'aucun évènement n'est mémorisé.

3. Procédé selon la revendication 1 ou la revendication 2, **caractérisé en ce que** le type de l'évènement est détecté au moyen dudit au moins un capteur (54), est mémorisé dans le décodeur (98), et est signalé à ladite au moins une unité de commande (38) en réponse à la demande.

4. Procédé selon la revendication 1 ou la revendication 2, **caractérisé en ce que** le type de l'évènement est détecté au moyen dudit au moins un capteur (54), est mémorisé dans le décodeur (98), et est signalé à ladite au moins une unité de commande (38) en réponse à une demande, qui est émise par ladite au moins une unité de commande (38), après réception du signalement relatif à l'évènement, au décodeur (98).

5. Procédé selon l'une des revendications précédentes, **caractérisé en ce qu'**après réception du signalement relatif à l'évènement ou, le cas échéant, après réception du signalement relatif au type de l'évènement, l'évènement, ainsi que, le cas échéant, le type de l'évènement sont effacés dans le décodeur (98) en réponse à une demande d'effacement de ladite au moins une unité de commande (38).

6. Procédé selon l'une des revendications précédentes, **caractérisé en ce que** la plage d'adresses initiale comprend toutes les adresses des décodeurs (98) associées à un capteur (54).

7. Procédé selon l'une des revendications précédentes, **caractérisé en ce que** le nombre des adresses invitées au signalement par une demande lors d'une limitation de la plage d'adresses, est divisé par deux par rapport à la session de demande précédente.

8. Procédé selon l'une des revendications précédentes, **caractérisé en ce qu'**en l'absence d'au moins un signalement positif relatif à un évènement après une limitation de la plage d'adresses et/ou après réception d'un signalement d'un évènement à la suite d'une demande émise uniquement à une adresse individuelle, dans la session de demande suivante, une demande invitant au signalement est adressée à une plage partielle d'adresses de la plage d'adresses, qui, lors d'une session de demande précédente avec au moins un signalement relatif à un évènement, a été invitée au signalement, plage d'adresses partielle envers laquelle n'a toutefois pas encore été adressée de demande invitant au signalement séparée, demande que n'a pas aussi été dirigée envers la plage d'adresses limitée.

9. Procédé selon la revendication 8, **caractérisé en ce que** la plage d'adresses partielle est choisie en tant que partie de la plage d'adresses, à qui, lors de la dernière session de demande ayant conduit à au moins un signalement positif d'un évènement, avant la session de demande ayant conduit à l'absence du signalement positif relatif à un évènement et/ou au signalement positif sous l'adresse individuelle, a été adressée une demande invitant au signalement.

10. Procédé selon la revendication 8 ou la revendication 9, **caractérisé en ce que** l'on termine le cycle de demande lorsqu'aucune plage d'adresses partielle n'est plus disponible.

11. Procédé selon l'une des revendications 8 à 10, **caractérisé en ce qu'**une demande invitant au signalement d'évènements est adressée à des plages d'adresses et des adresses individuelles, suivant leur grandeur.

12. Procédé selon l'une des revendications 8 à 11, **caractérisé en ce que** l'on adresse de préférence une demande invitant au signalement, aux adresses sous lesquelles des évènements sont signalés de manière plus fréquente que la moyenne.

13. Procédé selon l'une des revendications précédentes, **caractérisé en ce que** dans le cas où le circuit de modèle réduit (10) est un circuit de train électrique (10), numérique, les demandes de ladite au moins une unité de commande (38) aux décodeurs (98) et les signalements des décodeurs (98) à ladite au moins une unité de commande (38), sont émises ou envoyées par l'intermédiaire des rails de la voie.
